# EUROPÄISCHE PATENTSCHRIFT

(11) **EP 1 471 003 B1**
(45) Veröffentlichungstag und Bekanntmachung des Hinweises auf die Patenterteilung: **20.12.2006**
(21) Anmeldenummer: 04008667.0
(22) Anmeldetag: 10.04.2004
(51) Int. Cl.: B65B 9/12, B65B 51/08, A22C 11/12

(54) **Verfahren und Vorrichtung zum Herstellen von mit einem Gut befüllten Schlauchverpackungen sowie eine mit einem Gut befüllte Schlauchverpackung**
Method and apparatus for manufacturing filled tubular packages and a filled tubular package
Procédé et dispositif pour la fabrication d'emballages tubulaires remplis et un emballage tubulaire rempli

(30) Priorität: 24.04.2003 DE 10318511
(43) Veröffentlichungstag der Anmeldung: 27.10.2004
(73) Patentinhaber: Frans Vermee GmbH, 53424 Remagen (DE)
(72) Erfinder: Vermee, Frans, 53424 Remagen (DE)
(74) Vertreter: von Kirschbaum, Alexander

(56) Entgegenhaltungen:
- EP-A- 0 296 300
- WO-A-02/087974
- CH-A- 474 217
- DE-B- 1 012 210
- DE-C- 4 425 233
- GB-A- 1 306 086
- US-A- 2 406 163
- US-A- 3 306 184
- US-A- 3 318 623
- US-A- 3 377 692
- US-A- 3 583 131
- US-A- 4 939 885

## Beschreibung

Die Erfindung betrifft ein Verfahren und eine Vorrichtung zum Herstellen von mit einem Gut, insbesondere einem Lebensmittel oder chemischen Produkten (Silikone, Klebstoffe, Sprengstoffe) befüllten Schlauchverpackungen sowie eine derartige Schlauchverpackung. Solche Schlauchverpackungen werden beispielsweise zum Verpacken von streichfähiger Wurst und dgl. verwendet. Ferner sind derartige Schlauchverpackungen zum Verpacken chemischer Produkte, insbesondere Silikone und Klebstoffe, sowie zum Verpacken von Sprengstoff geeignet.

Schlauchverpackungen werden üblicherweise mit dem entsprechenden Gut befüllt und in regelmäßigen Abständen mit einer Verschlussklammer aus Metall verschlossen. Es handelt sich bei der Schlauchverpackung um ein Endlosmaterial, so dass die Verschlussklammern derart angeordnet werden, dass abwechselnd zwischen zwei aufeinanderfolgenden Verschlussklammern eine mit Gut befüllte Schlauchverpackung und ein unbefüllter Schlauchabschnitt ausgebildet sind. Um eine einzelne mit Gut befüllte Schlauchverpackung herzustellen, nach dem Verschließen mit Verschlussklammern die Schlauchverpackung in dem unbefüllten Abschnitt durch Schneiden zertrennt.

Aus EP 0 296 300 A2 ist ein Verfahren und eine Vorrichtung zum Herstellen umwickelter Schlauchverpackungen bekannt, bei dem in einem Verdrängungsbereich zwischen zwei Schlauchverpackungen zwei zueinander beabstandete Metallclips angeordnet sind, zwischen denen in einem Schweißbereich eine Schlaufe angeschweißt werden kann. Durch die zwei Metallclips werden in dem Verdrängungsbereich insgesamt zwei Wickelbereiche, in dem die Metallclips angeordnet sind, definiert.

Aus US 2,406,163 ist ein Verfahren einer Vorrichtung zum Herstellen befüllter Schlauchverpackungen gemäss dem Oberbegriff der Ansprüche 1, 9 und 15 bekannt, bei dem eine Schnur derart um einen befüllten Schlauch gewickelt wird, dass sich der Schlauch in einem Verdrängungsbereich einschnürt, in dem die Schnur gewickelt ist. Die Schnur wird so oft gewickelt, dass sie sich auf Grund von Reibungskräften nicht selbstständig abwickelt, wenn die Schlauchverpackung mit den unbefestigten Schnurenden weiter bewegt wird.

Eine Vorrichtung zum Herstellen von mit einem Lebensmittel befüllten Schlauchverpackungen ist in DE 40 11 470 beschrieben. Zum Verschließen der einzelnen Schlauchverpackungen werden Verschlussklammern aus einem flachen Metallstück eingesetzt. Das in unverformtem Zustand rechteckige Metallstück wird um die gefüllte Schlauchverpackung gelegt und durch eine Verschließeinrichtung verschlossen. Mittels der Verschließeinrichtung wird die Verschlussklammer gebogen und von zwei Seiten zusammengepresst, so dass eine flache Verschlussklammer entsteht. Die Enden der Verschlussklammer überlappen sich um zu vermeiden, dass das in der Schlauchverpackung vorhandene Gut austritt. Durch das Umbiegen der Verschlussklammer entstehen zwei Bögen, die fast einen Halbkreis ausbilden. Auf Grund der elastischen Verformbarkeit der metallischen Verschlussklammer ergibt sich dabei kein vollständiger Halbkreis, da die Verschlussklammerenden nur maximal parallel zueinander umgebogen werden können und danach etwas zurückfedern. Die Verschlussklammer bildet somit einen Querschnitt aus, der leicht dreieckartig ist.

Derartige Verschlussklammern haben den Nachteil, dass insbesondere auf Grund der sich überlappenden Enden der Verschlussklammern häufig Dichtigkeitsprobleme auftreten. Dies führt dazu, dass die Haltbarkeit derartiger Produkte beschränkt ist und die Produkte in Kühlregalen gelagert werden müssen. Darüber hinaus besteht die Funktion des überlappenden Teils der Verschlussklammer im Wesentlichen darin, ein vollständiges Aufbiegen der Verschlussklammer zu verhindern. Nicht zuletzt auf Grund der elastischen Verformbarkeit der Verschlussklammer wird von dem überlappenden Teil der Verschlussklammer keine radiale Kraft auf den zusammengepressten Bereich ausgeübt, so dass dieser Teil keinen Beitrag für das eigentliche Verschließen der Schlauchverpackung leistet.

Ferner erschwert die Kombination von einer metallischen Verschlussklammer mit einer Schlauchverpackung aus Kunststoff das Recycling, da das zu verwertende Material nicht sortenrein vorliegt. Ein weiterer Nachteil besteht darin, dass mit der beschriebenen Vorrichtung nur Verschlussklammern einer bestimmten Größe verarbeitet werden können. Dies hat zur Folge, dass nur Schlauchverpackungen innerhalb eines engen Durchmesserbereichs verarbeitet werden können. Die verarbeitbaren Messabweichungen sind äußerst gering.

Ferner ist eine Verarbeitung unterschiedlicher Verpackungsmaterialien schwierig, wenn sich diese in der Materialdicke unterscheiden und somit in zusammengerafftem Zustand an der Stelle, an der die Verschlussklammer angeordnet ist, eine unterschiedliche Materialmenge auftritt. Dies führt insbesondere bei Schlauchverpackungen mit einer geringen Materialdicke sehr häufig zu Dichtigkeitsproblemen, da nicht abgedichtete Querschnittsflächen entstehen. Um unterschiedliche Schlauchverpackungen mit dieser Vorrichtung verarbeiten zu können, ist ein hoher Umbauaufwand erforderlich.

Aufgabe der Erfindung ist es, ein Verfahren und eine Vorrichtung zum Herstellen von mit einem Gut befüllten Schlauchverpackungen zu schaffen, mit dem bzw. mit der unterschiedliche Schlauchverpackungen, die insbesondere eine geringe Materialdicke aufweisen, dicht verschlossen werden können. Ferner ist es Aufgabe der Erfindung, eine Schlauchverpackung zu schaffen, deren Dichtigkeit verbessert ist.

Die Aufgabe wird erfindungsgemäß gelöst durch ein Verfahren gemäß Anspruch 1, einer Vorrichtung gemäß Anspruch 9, sowie einer Schlauchverpackung gemäß Anspruch 15.

Bei dem erfindungsgemäßen Verfahren zum Herstellen von mit einem Gut befüllten Schlauchverpackungen wird zunächst ein mit dem Gut befüllter Schlauch in mindestens zwei Verdrängungsbereichen mit einem Umschlingungsmittel umwickelt. Das Umwickeln des Schlauchs mit dem Umschlingungsmittel erfolgt über mindestens einen gesamten Umfang, so dass sich ein Umschlingungswinkel von über 360° ausbildet. Durch den Bereich innerhalb des Verdrängungsbereichs, in dem das Umschlingungsmittel angeordnet ist, wird ein Wickelbereich definiert. Da die Haltekraft des Umschlingungsmittels mit dem Umschlingungswinkel stark ansteigt, kann durch eine entsprechend hohe Anzahl von Umschlingungen die Festigkeit der Umwicklung im Verdrängungsbereich bzw. Wickelbereichs des Schlauchs erhöht werden, wodurch sich die Dichtigkeit verbessert. Damit sich das Umschlingungsmittel nicht abwickeln kann, wird das Umschlingungsmittel ferner im Verdrängungsbereich fixiert, so dass die Schlauchverpackung dicht verschlossen ist. Das Fixieren des Umschlingungsmittels erfolgt insbesondere im Wickelbereich. Somit wird durch das Umwickeln ein besonders dichter Verschluss der Schlauchverpackung erzeugt, der durch das Fixieren auch dicht bleibt.

Da durch das erfindungsgemäße Verfahren der mit dem Gut befüllte Schlauch stark eingeschnürt werden kann, wird die Dichtigkeit der Schlauchverpackung deutlich erhöht. Dadurch kann die Lagerhaltung verbessert werden, da ggf. auf eine Kühlung ganz verzichtet werden kann. Insbesondere bei Lebensmitteln führt die erhöhte Dichtigkeit dazu, dass die Haltbarkeit erhöht ist. Ferner ist das erfindungsgemä-ße Verfahren äußerst variabel einsetzbar, da Schlauchverpackungen mit äußerst unterschiedlichen Durchmessern verarbeitet werden können.

Das Umschlingungsmittel kann schnurartig ausgestaltet sein, so dass sich die Länge des Umschlingungsmittels je nach Anwendungsfall individuell, insbesondere automatisch, angepasst werden kann. Insbesondere können als Schlauchhülle unterschiedlichste Materialien mit unterschiedlichsten Materialdicken verwendet werden, da das verwendete Material immer automatisch bis in den Zustand maximaler bzw. gewünschter Dichtigkeit zusammengerafft werden kann. Unregelmäßige Oberflächen bzw. Materialauswölbungen oder dgl. haben kaum Einfluss auf die Dichtigkeit der Schlauchverpackung. Insbesondere wenn das Umschlingungsmittel aus einem vergleichbaren Material wie der verwendete Schlauch besteht, kann das Recycling der mit dem erfindungsgemäßen Verfahren hergestellten Schlauchverpackung deutlich vereinfacht werden, da das zu verwertende Material weitestgehend sortenrein vorliegt. Bei einem schnurförmigen Umschlingungsmittel kann der Verdrängungsbereich, in dem sich im Wesentlichen kein Gut befindet, relativ schmal gehalten werden im Vergleich zur Verwendung metallischer Verschlussklammern. Ferner ist es möglich, mit einem einzigen Umschlingungsmittel zwei Enden zweier unterschiedlicher Schlauchverpackungen abzudichten. Im Gegensatz zur Verwendung von zwei Metallklammern im Verdrängungsbereich wird ein Arbeitsschritt eingespart wodurch die Herstellung von Schlauchverpackungen schneller erfolgen kann. Dadurch ist das erfindungsgemäße Verfahren insbesondere für die Massenproduktion geeignet.

Damit die Schlauchverpackung möglichst dicht verschlossen ist, wird insbesondere dafür gesorgt, dass in dem Verdrängungsbereich im Wesentlichen kein Gut verbleibt. Dies kann erreicht werden, indem zusätzlich vor dem Umwickeln des Schlauchs in dem Verdrängungsbereich das Gut verdrängt wird, beispielsweise mit Hilfe einer Quetscheinrichtung, die das zu verpackende Produkt aus dem Verdrängungsbereich herausquetscht. In diesem Fall kann der Verdrängungsbereich deutlich größer als der Wickelbereich ausfallen. Stattdessen ist es allerdings auch möglich, das Verdrängen des Gutes in dem Schlauch durch das Umwickeln selber zu erreichen. In diesem Fall ist der Verdrängungsbereich im Wesentlichen so groß wie der Wickelbereich bzw. etwas größer. Dies kann dadurch bewerkstelligt werden, dass das Umschlingungsmittel beim Umwickeln unter einer Zugkraft steht. Während das Umschlingungsmittel um den mit dem Gut befüllten Schlauch gewickelt wird, wird auf Grund der Zugkraft im Umschlingungsmittel eine radialwirkende Kraft auf die Oberfläche des Schlauchs aufgebracht. Dadurch wird ähnlich einem Verquetschen das Gut seitlich aus dem Verdrängungsbereich herausgepresst. Möglich ist auch eine Kombination der beiden Schritte, beispielsweise, indem mit Hilfe eines Quetschwerkzeugs das Gut in dem Schlauch teilweise verdrängt wird und in diesem Bereich dann das Umwickeln erfolgt, wodurch gleichzeitig das noch verbliebene Gut verdrängt wird. Durch diese Maßnahme kann verhindert werden, dass durch die beim Umwickeln entstehenden Scherkräfte versehentlich der mit dem Gut befüllte Schlauch unbeabsichtigt zertrennt oder beschädigt wird.

Das erfindungsgemäße Verfahren wird vorzugsweise ergänzt um den Verfahrensschritt, dass der Schlauch mit dem Gut befüllt wird, wodurch die zu umwickelnde Schlauchware erst erzeugt wird. Ferner kann der mit dem Gut befüllte Schlauch weitertransportiert werden, wodurch es möglich ist, eine kontinuierliche Befüllung des Schlauchs vorzusehen. Dabei kann der Transport des mit dem Gut befüllten Schlauchs durch die Befüllung erreicht werden, beispielsweise indem das Gewicht des eingefüllten Guts den befüllten Schlauch in Schwerkraftrichtung zieht. Nach dem Fixieren des Umschlingungsmittels im Verdrängungsbereich wird insbesondere der Schlauch im Verdrängungsbereich getrennt.

Damit durch das Trennen nicht die Dichtigkeit der Schlauchverpackung verloren geht, kann der Schlauch zuvor mehr als einmal mit dem Umschligungsmittel umschlungen werden. Insbesondere durch das Erzeugen mehrerer Schlaufen beim Umwickeln bleibt die Dichtigkeit erhalten. Zu diesem Zweck kann der Schlauch insbesondere mindestens 5 mal, vorzugsweise mindestens 20 mal und besonders bevorzugt mindestens 60 mal beim Umwickeln mit dem Umschlingungsmittel umschlungen werden.

Durch das Fixieren des Umschlingungsmittels im Verdrängungsbereich wird mindestens ein Fixierungsbereich erzeugt. Dieser Fixierungsbereich kann mit dem Verdrängungsbereich identisch sein. Es ist allerdings auch möglich, dass Fixierungsbereich und Verdrängungsbereich voneinander abweichen. Prinzipiell würde es ausreichen, den Fixierungsbereich annähernd punktförmig auszugestalten, so dass insbesondere die Enden des Umschlingungsmittels fixiert sind, um ein Abwickeln des Umschlingungsmittels von dem Schlauch zu verhindern.

Die stoffschlüssig Fixierung wird insbesondere durch einen Energieeintrag bewerkstelligt. Der Energieeintrag kann dabei ähnlich einem Lötkolben durch Wärme erfolgen und/ oder beispielsweise mit Hilfe von Reibelementen durch Reibung. Zusätzlich bzw. alternativ kann der Energieeintrag auch berührungslos erfolgen. Dies kann beispielsweise ähnlich dem Lichtbogenschweißen durch elektrischen Strom erfolgen. Für einen flächigen Stoffschluss bietet sich ein Energieeintrag über Ultraschall an. Insbesondere wenn das Umschlingungsmittel zumindest teilweise aus Kunstfaser besteht, wird es durch den Energieeintrag aufgeschmolzen, so dass ein Stoffschluss mit sich selbst und/ oder mit dem Schlauch erfolgt. In bevorzugter Ausführungsform wird der Energieeintrag solange durchgeführt, dass zusätzlich zu dem Fixieren des Umschlingungsmittels der Schlauch getrennt wird. Dadurch ist es möglich, dass ein aufgeschmolzenes Umschlingungsmittel auch die Trennstelle bedeckt. Es entsteht eine Schlauchverpackung, die zusammen mit dem Umschlingungsmittel das Gut vollständig stoffschlüssig umhüllt. Das eingefüllte Gut ist somit vollständig von der Außenwelt abgeschlossen. Zwischen zwei herzustellenden Schlauchverpackungen erfolgt vorzugsweise genau ein Umwickeln. Somit erfolgt durch einen einzigen Umwicklungsschritt das Abdichten von zwei Enden zweier unterschiedlicher Schlauchverpackungen.

Das Trennen erfolgt vorzugsweise in dem insbesondere einzigen Wickelbereich. Wenn zwei Fixierungsbereiche in dem Wickelbereich angeordnet sind, erfolgt das Trennen vorzugsweise zwischen den beiden Fixierungsbereichen, so dass sich ein Teil des umwickelten Umschlingungsmittel abwickeln kann. Das umwickelte Umschlingungsmittel kann somit zusätzlich als Halteelement, insbesondere als Wurstaufhänger verwendet werden. Falls in dem Wickelbereich nur ein einziger Fixierungsbereich angeordnet ist, erfolgt das Trennen vorzugsweise im Fixierungsbereich, so dass durch besonders wenige Arbeitsschritte zwei dichte Enden zweier unterschiedlicher Schlauchverpackungen erzeugt werden können. Insbesondere wenn diese Trennung durch einen Wärmeeintrag erfolgt, bei dem das Umschlingungsmittel teilweise aufgeschmolzen wird, wird die Schnittstelle durch das aufgeschmolzene Umschlingungsmittel versiegelt, so dass das in dem Schlauch angeordnete Gut nicht mit der Umgebung in Kontakt gelangen kann.

Die Schlauchhülle besteht insbesondere aus einem elastomeren Material, so dass im Verdrängungsbereich Materialauswölbungen, Auffaltungen und dgl. der Schlauchhülle im Wesentlichen vermieden werden können. Insbesondere besteht die Schlauchhülle aus einem vergleichbaren, vorzugsweise dem selben Material, so dass zusätzlich ein stoffschlüssiger Verbund des Umschlingungsmittels mit der Schlauchhülle erfolgen kann.

In bevorzugter Ausführungsform wird die Schlauchverpackung mit einem Halteelement versehen. Dies kann dadurch umgesetzt werden, dass das Halteelement zwischen Umschlingungsmittel und Schlauch angeordnet wird. Insbesondere durch einen Energieeintrag, der einen Stoffschluss bewirkt, kann das Halteelement, bei dem es sich um einen Haken, Wurstaufhänger oder dgl. handelt, besonders fest mit der Schlauchverpackung verbunden werden.

Die Erfindung betrifft ferner eine Vorrichtung zum Herstellen von mit einem Gut, insbesondere einem Lebensmittel, befüllten Schlauchverpackungen, insbesondere zur Durchführung des wie vorstehend beschriebenen Verfahrens. Die erfindungsgemäße Vorrichtung weist eine Wickeleinrichtung auf, mit der ein Umschlingungsmittel um einen mit dem Gut befüllten Schlauch umwickelt werden kann. Das Umwickeln erfolgt in mindestens zwei Verdrängungsbereichen und findet dort mit einem Umschlingungswinkel von über 360° statt. Zusätzlich weist die Vorrichtung eine Fixierungseinrichtung auf, mit der das Umschlingungsmittel im Verdrängungsbereich fixiert wird. Dabei wird mindestens ein Fixierungsbereich erzeugt, so dass die Schlauchverpackung dicht verschlossen ist. Entsprechend des wie zuvor beschriebenen erfindungsgemäßen Verfahrens wird durch die erfindungsgemäße Vorrichtung auf besonders einfache Weise eine besonders dichte Schlauchverpackung erzeugt, wobei als Ausgangsmaterial gefüllte Schläuche unterschiedlichster Durchmesser verwendet werden können.

Die Vorrichtung weist insbesondere ein Zugelement auf, mit dem auf das Umschlingungsmittel eine Zugkraft ausgeübt werden kann. Die aufgeprägte Zugkraft ist insbesondere so groß, dass beim Umwickeln des mit dem Gut befüllten Schlauchs mit dem Umschlingungsmittel ein Verdrängen des Gutes in dem Schlauch erfolgen kann. Dadurch wird erreicht, dass die Wickeleinrichtung gleichzeitig die Funktion einer Verdrängungseinrichtung übernimmt. Die erfindungsgemäße Vorrichtung kann ferner eine Verdrängungseinrichtung aufweisen, die insbesondere mit Hilfe eines Quetschwerkzeugs das Gut in dem Schlauch verdrängt, so dass in dem Verdrängungsbereich im Wesentlichen kein Gut verbleibt. Die Verdrängungseinrichtung kann auch verwendet werden, um das Gut in dem Schlauch nur teilweise zu verdrängen. Dadurch kann verhindert werden, dass beim Umwickeln des Schlauchs mit der Wickeleinrichtung eine unbeabsichtigte Durchtrennung des Schlauchs erfolgt.

Das in der Wickeleinrichtung verwendete Umschlingungsmittel besteht zumindest teilweise aus Kunstfaser, die insbesondere schmelzbar ist. Mit einem derartigen Umschlingungsmittel lässt sich insbesondere eine stoffschlüssige Verbindung erreichen. Diese stoffschlüssige Verbindung kann dadurch erreicht werden, dass die Fixierungseinrichtung eine Energieeintragseinrichtung aufweist. Mit Hilfe dieser Energieeintragseinrichtung kann in den Verdrängungsbereich Wärme und/ oder Reibung und/ oder Ultraschall und/ oder elektrischer Strom eingebracht werden, wodurch in bevorzugter Ausführungsform das schmelzbare Umschlingungsmittel zumindest teilweise schmilzt und einen Stoffschluss mit sich selbst und/ oder mit dem Schlauch eingeht. Wenn die Energieeintragseinrichtung die Energie lange genug bzw. intensiv genug einbringt, kann damit auch eine Trennung erreicht werden. Es ist auch möglich, dass die Vorrichtung zusätzlich eine Trenneinrichtung zum Trennen des Schlauchs im Verdrängungsbereich aufweist.

Die erfindungsgemäße Vorrichtung wird insbesondere verwendet, um das erfindungsgemäße Verfahren durchzuführen. Dadurch ist es möglich, mit Hilfe der erfindungsgemäßen Vorrichtung, wie zuvor beschrieben, die Vorteile und Auswirkungen des erfindungsgemäßen Verfahrens zu erreichen.

Die Erfindung betrifft ferner eine Schlauchverpackung, wie sie insbesondere als Produkt des erfindungsgemäßen Herstellungsverfahrens erzeugt wird. Die erfindungsgemäße Schlauchverpackung weist ein Gut auf, insbesondere ein Lebensmittel, das von einem Schlauch umhüllt ist. Die Schlauchhülle weist ein erstes Ende und ein zweites Ende auf, die jeweils in einem Verdrängungsbereich angeordnet sind. Der Verdrängungsbereich, in dem sich im Wesentlichen kein Gut befindet, wird durch ein Umschlingungsmittel erzeugt, das um den Verdrängungsbereich herum gewickelt ist. Das erste Ende und das zweite Ende des Schlauchs stoffschlüssig schließen jeweils verjüngend im umwickelten Verdrängungsbereich ab. D.h., dass die Innenseite des Schlauchs keinen Kontakt mit der Umgebung hat.

Ein Schlauchteil, der sich nach einem Punkt maximaler Verjüngung vom umhüllten Gut weg wieder aufweitet, existiert also nicht. Durch diese Ausgestaltung der erfindungsgemäßen Schlauchverpackung wird die gesamte Länge des Schlauchs zur Umhüllung des Guts genutzt. Durch die optimale Nutzung der gesamten Schlauchlänge als Hülle für das eingefüllte Gut kann die benötigte Schlauchlänge, die zur Umhüllung des Guts benötigt wird, reduziert werden, wodurch die Herstellungskosten sinken. Ferner wird durch das umwickelte Umschlingungsmittel erreicht, dass die Schlauchverpackung besonders dicht ist. Insbesondere wenn das Umschlingungsmittel im Verdrängungsbereich fixiert ist, wird sichergestellt, dass die Schlauchverpackung auch dicht bleibt.

Gemäss der Erfindung ist das Umschlingungsmittel stoffschlüssig fixiert.

Gemäss der Erfindung ist das erste Ende und/ oder das zweite Ende stoffschlüssig abgeschlossen, d.h. dass die Innenseite des Schlauchs am Ende mit sich selbst verbunden ist. Dadurch ist die Dichtigkeit der erfindungsgemäßen Schlauchverpackung deutlich erhöht.

Nachfolgend wird die Erfindung anhand bevorzugter Ausführungsformen unter Bezugnahme auf die anliegenden Zeichnungen näher erläutert.

Es zeigen:
- Fig. 1: eine schematische Seitenansicht einer erfindungsgemäßen Vorrichtung,
- Fig.2: eine schematische Draufsicht eines Beispiels für eine Wickeleinrichtung, und
- Fig. 3: eine schematische Schnittansicht einererfindungsgemäßen Schlauchverpackung.

Fig. 1 zeigt, dass ein Schlauch 10 innerhalb einer Abfülleinrichtung 12 mit Gut, insbesondere einem Lebensmittel, befüllt wird. Durch das Eigengewicht eines befüllten Schlauchs 14 wird er nach unten transportiert, ohne das eine eigene Transportvorrichtung notwendig ist. Der befüllte Schlauch 14 wird in einzelne Schtauchverpackungen 16 unterteilt, die ein erstes Ende 18 und ein zweites Ende 20 aufweisen, durch welche die Schlauchverpackung 16 begrenzt wird.

Der mit dem Gut befüllte Schlauch 14 weist einen Verdrängungsbereich 22 auf, der mit einem Umschlingungsmittel 24 umwickelt werden soll. Dafür wird in dem dargestellten Ausführungsbeispiel zunächst mit Hilfe einer Verdrangungseinrichtung 26 die zwei als Klammern ausgestalteten Greifer 28, 30 aufweist, die befüllte Schlauchverpackung 14 in dem Verdrängungsbereich 22 gepackt. Anschließend werden die Greifer 28, 30 voneinander weg bewegt, so dass ein Großteil des Gutes aus dem Verdrängungsbereich 22 verdrängt wird. Anschließend wird eine Wickeleinrichtung 32, die an einem Träger 34 montiert ist, in Richtung des Pfeils 36 in den zwischen den Greifern 28, 30 befindlichen Verdrängungsbereich 22 hineingefahren. Damit insbesondere weitestgehend der gesamte Verdrängungsbereich 22 umwickelt werden kann, ist die Wickeleinrichtung 32 in Richtung des Pfeils 38 höhenverstellbar. Eine geeignete Wickeleinrichtung 32 ist beispielsweise in GB 1 306 086 beschrieben. Durch das Umwickeln entsteht ein Wickelbereich 40, der zumindest ein Teil des Verdrängungsbereichs 22 ist. Durch das Umwickeln findet in dem dargestellten Ausführungsbeispiel eine zusätzliche Verdrängung statt, indem das Umschlingungsmittel 24 den Verdrängungsbereich 22 einschnürt, so das zusätzlich noch verbliebenes Gut aus dem Verdrängungsbereich 22 verdrängt wird.

Das Umschlingungsmittel 24 wird mit Hilfe einer Fixierungseinrichtung 42 fixiert. Die Fixierungseinrichtung 42 ist im dargestellten Ausführungsbeispiel klammerartig ausgeführt und kann den Schlauch bzw. die Schlauchhülle 10 im Verdrängungsbereich 22, insbesondere im Wickelbereich 40 umgreifen. Die Fixierungseinrichtung 42 ist an ein Stromnetz 44 angeschlossen und kann ähnlich einem kreisförmig ausgestalteten Lötkolben radial eine Wärme in den Verdrängungsbereich 22 einbringen. Dadurch wird das Umschlingungsmittel 24, bei dem es sich insbesondere um einen schmelzbaren Kunststofffaden handelt, aufgeschmolzen, so dass ein Fixierungsbereich 46 entsteht, in dem das Umschlingungsmittel 24 stoffschlüssig mit sich selbst verbunden ist. Dadurch wird die Schlauchverpackung 16 an ihren Enden 18, 20 dicht verschlossen.

Fig. 2 zeigt wie der ggf. mit dem Gut befüllte Schlauch 14 von einem Umschlingungsmittel 24 umwickelt werden kann. Zu diesem Zweck weist die hier dargestellte Wickeleinrichtung 32 zwei Platten 48, 50 auf, die in Richtung der Pfeile 52, 54 seitlich verschiebbar sind. Durch die seitliche Verschiebbarkeit der Platten 48, 50 ist es möglich, dass die Wickeleinrichtung 32 den Verdrängungsbereich 22 des befüllten Schlauchs 14 umgreifen kann. Nach dem Umgreifen ist der ggf. noch mit Gut befüllte Schlauch 14 im Inneren einer Öffnung 56 angeordnet.

Die Wickeleinrichtung 32 weist ein Zugelement 58 auf, welches das eine Ende des Umschlingungsmittel 24 festhält. Der Rest des Umschlingungsmittels 24 ist auf einer Welle 60 aufgewickelt, die drehbar in einem Schiffchen 62 gelagert ist. Das Schiffchen 62 rotiert in Richtung des Pfeils 64 um den befüllten Schlauch 14, um ihn dadurch zu umwickeln. Das Umschlingungsmittel 24 ist dabei durch eine Ausnehmung 66 im Schiffchen 62 geführt. Anstelle einer Rotation kann das Schiffchen 62 auch, wie sonst in der Textiltechnik üblich, von einer Seite der Wickeleinrichtung 32 zur anderen Seite hin- und hergeschossen werden, um den befüllten Schlauch 14 zu umwickeln. Dabei sollte allerdings bei jedem Schuss das Schiffchen 62 retativ zum befüllten Schlauch 14 etwas versetzt werden, damit das Schiffchen 62 nicht mit dem befüllten Schlauch 14 kollidieren kann.

Damit das Schiffchen 62 um den befüllten Schlauch 14 rotieren kann, kann das Schiffchen 62 beispielsweise eine Antriebseinheit aufweisen, mit der sie sich über eine Art Schienenstrecke um den befüllten Schlauch 14 herum bewegen kann. Das Schiffchen 62 kann allerdings auch mit einem Ring 68 verbunden sein, der von einer Antriebseinheit in Rotation versetzt wird. Damit die Bewegung über eine Nahtstelle 70 zwischen den Platten 48, 50 möglichst problemlos erfolgt, weisen die Platten 48, 50 sowie der geteilte Ring 68 Zentrierbolzen 72 bzw. Zentrierbohrungen 74 auf.

Zur besseren Regelung der Zugkraft, die von dem Zugelement 58, insbesondere zum Einschnüren des befüllten Schlauchs 14 auf das Umschlingungsmittel 24 aufgebracht wird, ist das Zugelement 58 in einer Nut 76 verstellbar angeordnet. Je nach Position des Zugelements 58 in der Nut 76 ist die Zugkraft, die auf das Umschlingungsmittel 24 ausgeübt wird, stärker bzw. schwächer.

Durch eine entsprechende Abstimmung der Höhenverstellung der Wickeleinrichtung und der Bewegung des Schiffchens 62 können verschiedene Wickelarten umgesetzt werden. Beispielsweise können mehrere Schlaufen erzeugt werden, die neben- und/ oder übereinander angeordnet parallele und/oder gekreuzte Verläufe des Umschlingungsmittels 24 ergeben. Insbesondere wenn mehr als ein Umschlingungsmittel 24 gleichzeitig verwendet wird, können besonders vorteilhafte Knot- und Webgebilde erzeugt werden.

Fig. 3 zeigt die Schlauchverpackung 16, wie sie insbesondere durch das erfindungsgemäße Verfahren bzw. die erfindungsgemäße Vorrichtung erzeugt werden kann. Der Schlauch 10 der Schlauchverpackung 16 ist mit einem Gut, bei dem es sich insbesondere um ein Lebensmittel handelt, gefüllt. Das erste Ende 18 und das zweite Ende 20 der Schlauchverpackung 16 befinden sich in einem Verdrängungsbereich 22, der von einem Umschlingungsmittel 24 umwickelt ist. Die Schlauchverpackung 16 wird durch ihre Enden 18, 20 begrenzt, die durch einen Bereich bzw. Punkt 78 maximaler Verjüngung der Schlauchhülle 10 definiert werden. Dadurch schließen die Enden 18, 20 der Schlauchverpackung 16 jeweils verjüngend in den Verdrängungsbereichen 22 ab. Wenn die einzelnen Schlauchverpackungen 16 voneinander getrennt werden erfolgt die Trennung insbesondere genau an dem Punkt 78 maximaler Verjüngung. Das zweite Ende 20 der Schlauchverpackung 16 stößt also an das erste Ende 18 einer weiteren Schlauchverpackung 16 an, bevor eine Trennung erfolgt ist. Die Schlauchverpackung 16 ist in den Verdrängungsbereichen 22 dicht verschlossen, indem das Umschlingungsmittel 24 fixiert ist, wobei die Fixierung stoffschlüssig erfolgt. Dadurch ergibt es sich, dass die Enden 18, 20 der Schlauchverpackung 16 stoffschlüssig abschließen.

## Patentansprüche

1. Verfahren zum Herstellen von mit einem Gut, insbesondere einem Lebensmittel, befüllten Schlauchverpackungen (16) mit den Schritten:
- Umwickeln eines mit dem Gut befüllten Schlauchs (14) in mindestens zwei Verdrängungsbereichen (22) mit einem Umschlingungsmittel (24) und einem Umschlingungswinkel von über 360° zur Ausbildung der Schlauchverpackung (16), wobei in dem jeweiligen Verdrängungsbereich (22) genau ein Wickelbereich (40) erzeugt wird,
**gekennzeichnet durch** den Schritt
- Stoffschlüssiges Fixieren des Umschlingungsmittels (24) **durch** zumindest Teilweise schmelzen vom Umschlingungsmittel im Verdrängungsbereich (22) zur Erzeugung von mindestens einem Fixierungsbereich (46), so dass die Schlauchverpackung (16) dicht verschlossen ist.

2. Verfahren nach Anspruch 1, bei welchem durch das Umwickeln ein Verdrängen des Gutes in dem Schlauch (10) erfolgt, so dass in dem Verdrängungsbereich (22) im Wesentlichen kein Gut verbleibt.

3. Verfahren nach Anspruch 1 oder 2, bei welchem vor dem Umwickeln das Gut in dem Schlauch (10) verdrängt wird, so dass in dem Verdrängungsbereich (22) im Wesentlichen kein Gut verbleibt.

4. Verfahren nach einem der Ansprüche 1 - 3, bei welchem
vor dem Umwickeln die Verfahrensschritte
- Befüllen des Schlauchs (10) mit dem Gut und/ oder
- Transportieren des mit dem Gut befüllten Schlauchs (14) und/ oder
nach dem Fixieren der Verfahrensschritt
- Trennen des Schlauchs (10) im Verdrängungsbereich (22)
durchgeführt werden.

5. Verfahren nach Anspruch 4, bei welchem im Verdrängungsbereich (22) zwei Fixierungsbereiche (46) erzeugt werden, zwischen denen getrennt wird.

6. Verfahren nach einem der Ansprüche 1-5, bei welchem die Fixierung durch einen Energieeintrag in Form von Wärme und/ oder Reibung und/ oder Ultraschall und/ oder elektrischem Strom erfolgt.

7. Verfahren nach Anspruch 6, bei welchem der Energieeintrag solange durchgeführt wird, dass nicht nur fixiert, sondern auch getrennt wird.

8. Verfahren nach einem der Ansprüche 6 oder 7, bei welchem durch das Fixieren ein Stoffschluss des Umschlingungsmittels (24) mit sich selbst und/ oder mit dem Schlauch (10) erzeugt wird.

9. Vorrichtung zum Herstellen von mit einem Gut, insbesondere einem Lebensmittel, befüllten Schlauchverpackungen (16), mit
- einer Wickeleinrichtung (32) zum Umwickeln eines mit dem Gut befüllten Schlauchs (14) in mindestens zwei Verdrängungsbereichen (22) mit einem Umschlingungsmittel (24) und einem Umschlingungswinkel von über 360°
**gekennzeichnet durch**
- eine Fixierungseinrichtung (42) zum stoffschlüssigen Fixieren des Umschlingungsmittels (24) **durch** zumindest Teilweise Schmelzen vom Umschlingungsmittel im Verdrängungsbereich (22) zur Erzeugung von mindestens einem Fixierungsbereich (46), so dass die Schlauchverpackung (16) dicht verschlossen ist.

10. Vorrichtung nach Anspruch 9, **dadurch gekennzeichnet, dass** die Wickeleinrichtung (32) ein Zugelement (58) aufweist, das auf das Umschlingungsmittel (24) eine Zugkraft ausübt, die insbesondere so groß ist, dass beim Umwickeln des mit dem Gut befüllten Schlauchs (14) mit dem Umschlingungsmittel (24) ein Verdrängen des Gutes in dem Schlauch (10) erfolgt, so dass in dem Verdrängungsbereich (22) im Wesentlichen kein Gut verbleibt.

11. Vorrichtung nach Anspruch 9 oder 10, **gekennzeichnet durch** eine Verdrängungseinrichtung (26), die insbesondere **durch** ein Quetschwerkzeug (28, 30) ein Verdrängen des Gutes in dem Schlauch (10) erzeugt, so dass in dem Verdrängungsbereich (22) im Wesentlichen kein Gut verbleibt.

12. Vorrichtung nach einem der Ansprüche 9 - 11, **gekennzeichnet durch** eine Bereitstellungseinrichtung zur Anordnung eines Halteelements, insbesondere Wurstaufhängers, zumindest teilweise auf der Schlauchoberseite in einem Teil des Verdrängungsbereichs (22).

13. Vorrichtung nach einem der Ansprüche 9 - 12, **dadurch gekennzeichnet, dass** die Fixierungseinrichtung (42) eine Energieeintragseinrichtung aufweist zum Einbringen von Energie in den Verdrängungsbereich (22), insbesondere in Form von Wärme und/ oder Reibung und/ oder Ultraschall und/ oder elektrischem Strom.

14. Vorrichtung nach einem der Ansprüche 9 - 13, **gekennzeichnet durch** eine Trenneinrichtung zum Trennen des Schlauchs (10) im Verdrängungsbereich (22).

15. Schlauchverpackung, mit
- einem Schlauch (10), der ein Gut, insbesondere ein Lebensmittel, umhüllt,
- einem ersten Ende des Schlauchs (18), das in einem ersten, mit einem Umschlingungsmittel (24) umwickelten Verdrängungsbereich (22) angeordnet ist und
- einem zweiten Ende des Schlauchs (20), das in einem zweiten mit dem Umschlingungsmittel (24) umwickelten Verdrängungsbereich (22) angeordnet ist,
**dadurch gekennzeichnet, dass**
- das erste Ende (18) und das zweite Ende (20) jeweils verjüngend im umwickelten Verdrängungsbereich (22) stoffschlüssige abschließen durch zumindest Teileweise schmelzen vom Umschlingungsmittel.

16. Schlauchverpackung nach Anspruch 15, **dadurch gekennzeichnet, dass** das Umschlingungsmittel (24) im Verdrängungsbereich (22) fixiert ist, so dass die Schlauchverpackung (16) dicht verschlossen ist.

## Claims

1. Method for manufacturing tubular packs (16) filled with a material, particularly a food, with the following steps:
- winding a tube (14) filled with the material with an embracing means (24) and an embracing angle of more than 360° in at least two displacement areas (22) in order to form the tubular pack (16), precisely one winding area (40) being produced in the respective displacement area (22),
**characterized by** the step of
- fixing, by firmly bonding, the embracing means (24) in the displacement area (22) by at least partly melting the embracing means, so as to form at least one fixing area (46) so that the tubular pack (16) is sealed tightly.

2. Method according to claim 1, wherein the winding effects a displacement of the material in the tube (10) so that substantially no material remains in the displacement area (22).

3. Method according to claim 1 or 2, wherein the material in the tube (10) is displaced prior to winding so that substantially no material remains in the displacement area (22).

4. Method according to one of claims 1-3, wherein
prior to winding, the method steps of
- filling the tube (10) with the material and/or
- transporting the tube (14) filled with the material and/or,
after fixing, the method step of
- separating the tube (10) in the displacement area (22)
are performed.

5. Method according to claim 4, wherein two fixing areas (46) are produced in the displacement area (22) between which a separation is effected.

6. Method according to one of claims 1-5, wherein the fixing is effected by a supply of energy in the form of heat and/or friction and/or ultrasound and/or electric current.

7. Method according to claim 6, wherein the supply of energy is effected until not only the fixing, but also the separation has been performed.

8. Method according to one of claims 6 or 7, wherein a material engagement of the embracing means (24) with itself and/or with the tube (10) is produced by fixing.

9. Device for manufacturing tubular packs (16) filled with a material, particularly a food, comprising
- a winding means (32) for winding a tube (14) filled with the material in at least two displacement areas (22) with an embracing means (24) and an embracing angle of more than 360°,
**characterized by**
- a fixing means (42) for fixing the embracing means (24) in the displacement area (22) in a firmly bonded manner by at least partly melting the embracing means, so as to produce at least one fixing area (46) so that the tubular pack (16) is tightly sealed.

10. Device according to claim 9, **characterized in that** the winding means (32) comprises a tension element (58) exerting a tensile force upon the embracing means (24), which is particularly so large that, upon winding the tube (14) filled with the material with the embracing means (24), a displacement of the material in the tube (10) is effected so that substantially no material is left in the displacement area (22).

11. Device according to claim 9 or 10, **characterized by** a displacing means (26) which, by means of a squeezing tool (28,30) in particular, produces a displacement of the material in the tube (10) so that substantially no material is left in the displacement area (22).

12. Device according to one of claims 9-11, **characterized by** a providing means for arranging a holding element, particularly a sausage suspending means, at least partially on the tube top side in a portion of the displacement area (22).

13. Device according to one of claims 9 - 12, **characterized in that** the fixing means (42) comprises an energy supply means for introducing energy into the displacement area (22), particularly in the form of heat and/or friction and/or ultrasound and/or electric current.

14. Device according to one of claims 9 - 13, **characterized by** a separating means for separating the tube (10) in the displacement area (22).

15. Tubular pack comprising
- a tube (10) enveloping a material, particularly a food,
- a first end of the tube (18) arranged in a first displacement area (22) wound with an embracing means (24), and
- a second end of the tube (20) arranged in a second displacement area (22) wound with the embracing means (24),
**characterized in that**
- the first end (18) and the second end (20) each end in the displacement area (22) in a tapering manner, firmly bonded by at least partly melting the embracing means.

16. Tubular pack according to claim 15, **characterized in that** the embracing means (24) is fixed in the displacement area (22) so that the tubular pack (16) is tightly sealed.

## Revendications

1. Procédé pour confectionner des emballages tubulaires (16) remplis d'un produit, en particulier d'un produit alimentaire, présentant les étapes de:
- enroulement autour d'un boyau (14) rempli du produit et dans au moins deux zones de refoulement (22), d'un moyen d'entortillement (24), sous un angle d'entortillement de plus de 360°, en vue de la formation de l'emballage tubulaire (16), une zone d'enroulement (40) étant alors précisément réalisée dans chaque zone de refoulement (22) considérée,
**caractérisé par** l'étape de
- fixation, intégrée à la matière, du moyen d'entortillement (24), par fusion, au moins partielle, du moyen d'entortillement dans la zone de refoulement (22), en vue de la réalisation d'au moins une zone de fixation (46), afin que l'emballage tubulaire (16) soit hermétiquement fermé.

2. Procédé selon la revendication 1, suivant lequel un refoulement du produit dans le boyau (10) s'effectue sous l'effet de l'enroulement, afin qu'il ne subsiste quasiment pas de produit dans la zone de refoulement (22).

3. Procédé selon la revendication 1 ou 2, suivant lequel le produit est refoulé dans le boyau (10) avant l'enroulement, afin qu'il ne subsiste quasiment pas de produit dans la zone de refoulement (22).

4. Procédé selon l'une des revendications 1 à 3, suivant lequel sont mises en oeuvre
avant l'enroulement, les étapes du procédé consistant à
- remplir le boyau (10) avec le produit et/ou
- transporter le boyau (14) rempli du produit et/ou
après la fixation, l'étape du procédé consistant à
- sectionner le boyau (10) dans la zone de refoulement (22).

5. Procédé selon la revendication 4, suivant lequel sont réalisées, dans la zone de refoulement (22), deux zones de fixation (46), entre lesquelles le sectionnement a lieu.

6. Procédé selon l'une des revendications 1 à 5, suivant lequel la fixation s'effectue par un apport d'énergie sous forme de chaleur et/ou de frottement et/ou d'ultrasons et/ou de courant électrique.

7. Procédé selon la revendication 6, suivant lequel l'apport d'énergie est mis en oeuvre jusqu'à ce que non seulement la fixation, mais aussi le sectionnement aient lieu.

8. Procédé selon l'une des revendications 6 ou 7, suivant lequel, par la fixation, une solidarisation du moyen d'entortillement (24) par la matière, avec lui-même et/ou avec le boyau (10), est réalisée.

9. Installation pour confectionner des emballages tubulaires (16) remplis d'un produit, en particulier d'un produit alimentaire, comprenant
- un dispositif d'enroulement (32) pour enrouler autour d'un boyau (10) rempli du produit et dans au moins deux zones de refoulement (22), un moyen d'entortillement (24), sous un angle d'entortillement de plus de 360°
**caractérisée par**
- un dispositif de fixation (42) destiné à assurer une fixation, intégrée à la matière, du moyen d'entortillement (24), par fusion, au moins partielle, du moyen d'entortillement dans la zone de refoulement (22), en vue de la réalisation d'au moins une zone de fixation (46), afin que l'emballage tubulaire (16) soit hermétiquement fermé.

10. Installation selon la revendication 9, **caractérisée en ce que** le dispositif d'enroulement (32) présente un organe de traction (58), qui exerce sur le moyen d'entortillement (24) une force de traction qui est en particulier suffisamment élevée pour que, lors de l'enroulement du moyen d'entortillement (24) autour du boyau (14) rempli du produit, un refoulement du produit dans le boyau (10) ait lieu, afin qu'il ne subsiste quasiment pas de produit dans la zone de refoulement (22).

11. Installation selon la revendication 9 ou 10, **caractérisée par** un dispositif de refoulement (26) qui, en particulier au moyen d'un outil de compression (28, 30), engendre un refoulement du produit dans le boyau (10), afin qu'il ne subsiste quasiment pas de produit dans la zone de refoulement (22).

12. Installation selon l'une des revendications 9 à 11, **caractérisée par** un dispositif de mise en place destiné à disposer un élément de support, en particulier un organe de suspension de saucisse, au moins partiellement sur le côté supérieur du boyau, dans une partie de la zone de refoulement (22).

13. Installation selon l'une des revendications 9 à 12, **caractérisée en ce que** le dispositif de fixation (42) présente un dispositif d'apport d'énergie, destiné à appliquer de l'énergie dans la zone de refoulement (22), en particulier sous forme de chaleur et/ou de frottement et/ou d'ultrasons et/ou de courant électrique.

14. Installation selon l'une des revendications 9 à 13, **caractérisée par** un dispositif de sectionnement destiné à sectionner le boyau (10) dans la zone de refoulement (22).

15. Emballage tubulaire comportant
- un boyau (10), qui enveloppe un produit, en particulier un produit alimentaire,
- une première extrémité du boyau (18), qui est située dans une première zone de refoulement (22) autour de laquelle est enroulé un moyen d'entortillement (24), et
- une deuxième extrémité du boyau (20), qui est située dans une deuxième zone de refoulement (22) autour de laquelle est enroulé le moyen d'entortillement (24),
**caractérisé en ce que**
- la première extrémité (18) et la deuxième extrémité (20) se terminent chacune, en s'effilant, dans la zone respective de refoulement (22) entourée de l'enroulement, par solidarisation de matière suite à une fusion, au moins partielle, du moyen d'entortillement.

16. Emballage tubulaire selon la revendication 15, **caractérisé en ce que** le moyen d'entortillement (24) est fixé dans la zone de refoulement (22), afin que l'emballage tubulaire (16) soit hermétiquement fermé.
